# EUROPÄISCHE PATENTSCHRIFT

(11) **EP 0 642 853 B1**
(45) Veröffentlichungstag und Bekanntmachung des Hinweises auf die Patenterteilung: **10.12.1997**
(21) Anmeldenummer: 94113827.3
(22) Anmeldetag: 03.09.1994
(51) Int. Cl.: B21D 39/03

(54) **Verfahren zum Verbinden dünner Platten und Vorrichtung zur Durchführung des Verfahrens**
Method of joining thin plates and device for carrying out the method
Procédé pour joindre des plaques minces et dispositif pour la mise en oeuvre du procédé

(30) Priorität: 15.09.1993 DE 4331403
(43) Veröffentlichungstag der Anmeldung: 15.03.1995
(73) Patentinhaber: TOX-PRESSOTECHNIK GmbH, D-88250 Weingarten (DE)
(72) Erfinder: Malina, Viktor Dipl-Ing, D-88353 Kissleg (DE)
(74) Vertreter: Schuster, Gregor, Dipl.-Ing.

(56) Entgegenhaltungen:
- EP-A- 0 432 094
- WO-A-89/07020
- DE-A- 3 241 063
- DE-A- 3 532 899
- DE-A- 3 532 900
- DE-B- 1 246 652
- DE-C- 921 553

## Beschreibung

### Stand der Technik

Die Erfindung geht aus von einem Verfahren zum Verbinden aufeinanderliegender dünner Platten nach der Gattung des Anspruchs 1 und von einer Vorrichtung zur Durchführung dieses Verfahrens nach der Gattung des Anspruchs 17.

Bei einem bekannten Kaltfügeverfahren dieser Art (DE 35 32 899) werden die übereinanderliegenden Plattenstücke beim gemeinsamen Durchsetzen entlang eines Teils ihrer Umrißlinien gestanzt und aus der Plattenebene herausgedrückt. Anschließend werden die herausgedrückten Plattenstücke durch eine Gegenkraft breitgequetscht, wobei ein Stanznocken erzeugt wird, welcher die zu verbindenden Plattenabschnitte hintergreift. Bei einem anderen bekannten Verfahren dieser Art (siehe DE-A-35 32 900, die dem Oberbegriff des Anspruchs 1 bzw. 17 entspricht) werden aus den zu verbindenden Plattenabschnitten Plattenstücke gemeinsam durchsetzt wobei infolge der Ausgestaltung der Matrize sich beim Stauchen der Plattenstücke ein Rückfließvorgang ergibt, der zu einer Hintergreifung der Plattenstücke an den übereinanderliegenden Plattenabschnitten führt.

Derartige Verfahren werden in der industriellen Massenproduktion eingesetzt, beispielsweise im Automobilbau. Ein Überwachen der Qualität der Verbindungsstellen bzw. das Sicherstellen bestimmter Güteanforderungen an solche Verbindungsstellen, ist daher bei diesem Verfahren von besonderer Bedeutung. Das Auftreten von Mängeln bei der Durchführung dieses Verfahrens muß schnellstmöglich erkannt und beseitigt werden, um den Ausschuß und die Maschinenstillstandszeiten möglichst gering zu halten. Solche Mängel können durch einen Materialbruch, insbesondere des Stempels oder der Matrize, hervorgerufen sein. Es ist dabei wichtig, jede fehlerhafte Verbindungsstelle zu erkennen, um das entsprechende Teil aussortieren bzw. einen Verbindungsvorgang wiederholen zu können. Ein Kriterium für die Qualität der Verbindung bzw. deren Mangel ist dabei die verbleibende Restmaterialstärke im Bereich der Fügestelle. Bei den bekannten Verfahren besteht die Qualitätssicherung in einer Überwachung der Stempelkraft bezüglich eines zulässigen Maximalwertes und in einer nach erfolgter Verbindung durchgeführten Messung der Restmaterialstärke. Dadurch wird nur ein Teil der möglicherweise auftretenden Mängel erfaßt. Die nachfolgende Messung der Restmaterialstärke ist zudem umständlich und zeitaufwendig.

### Darstellung der Erfindung

Das erfindungsgemäße Verfahren mit den Merkmalen des Anspruchs 1 bzw. die erfindungsgemäße Vorrichtung mit den Merkmalen des Anspruchs 17 hat demgegenüber den Vorteil, daß in weit größerem Maße auftretende Mängel erfaßt werden und daß keine separate Messung der Restmaterialstärke mehr durchgeführt werden muß. Auch muß die Preßkraft, das heißt die Stempel- oder Matrizenkraft nicht während des gesamten Fügevorgangs in Form einer Meßkurve Preßkraft gegen Arbeitshub aufgenommen werden. Durch die Messung der Preßkraft unmittelbar nach Beendigung des Quetschvorgangs wird jede fehlerhafte Verbindung erkannt. Die Überwachung erfolgt durch Vergleich mit vorgegebenen Maximalwerten und Minimalwerten. Liegt die Preßkraft unterhalb des vorgegebenen Minimalwerts, so wird beispielsweise Stempel- oder Matrizenbruch angezeigt, überschreitet sie dagegen den vorgegebenen Maximalwert, so weist dies auf zu dicke Platten oder zu hartes Material der zu verbindenden Platten hin. Außer der Preßkraft wird auch die zum Abstreifen der verbundenen Platten vom Stempel erforderliche Abstreifkraft gemessen. Durch die Messung der Abstreifkraft wird ein Ausfuttern des Materials festgestellt, was insbesondere bei der Verwendung der Erfindung in Robotereinrichtungen wichtig ist.

Bei einem durch DE 32 41 063 bekannten Verfahren wird zwar die Überwachung der an den Werkzeugen auftretenden Kräfte durch Vergleich mit einem Sollwert durchgeführt, wobei es sich allerdings um eine Kombinierte Stanzbiegeoperation o.dgl. handelt und Fehlerquellen nach Beendigung des gattungsgemäßen Quetschvorgangs nicht erfaßt werden.

Nach einer weiteren vorteilhaften Ausgestaltung der Erfindung erfolgt die Messung der Preßkraft unmittelbar nach Beendigung des Quetschvorgangs. Weisen die durch den Fügeprozeß verbundenen Platten am Fügepunkt nur noch die für den Fügeprozeß charakteristische Restbodenstärke auf, so ist der eigentliche Fügeprozeß abgeschlossen. Die dem betreffenden Arbeitshub zugeordnete Preßkraft ist deshalb für den Fügeprozeß besonders aufschlußreich.

Nach einer weiteren vorteilhaften Ausgestaltung der Erfindung werden die gemessenen Kräfte mit einem vorgegebenen Maximalwert und einem vorgegebenen Minimalwert verglichen. Liegt der Meßwert innerhalb des durch Maximal- und Minimalwert definierten Intervalls, so entspricht die erfolgte Verbindung der vorgegebenen Güte, liegt er dagegen außerhalb des Intervalls, so ist die Verbindung fehlerhaft. Der Vergleich des Meßwerts mit dem Intervall ist damit zur Charakterisierung der Verbindung ausreichend.

Nach weiteren vorteilhaften Ausgestaltungen der Erfindung wird bei Überschreiten des vorgegebenen Maximalwerts und bei Unterschreiten des vorgegebenen Minimalwerts ein Signal erzeugt, welches zum Ansteuern einer optischen und/oder akustischen Anzeigeeinrichtung dienen kann, um auf das Vorliegen eines Mangels aufmerksam zu machen. Das Signal kann auch zur Steuerung der Unterbrechung des Fügevorgangs verwendet werden, wodurch der Ausschuß und die Stillstandzeit der Fertigung verringert werden kann.

Nach einer weiteren vorteilhaften Ausgestaltung wird ein Signal erzeugt, falls der Stempel oder die Matrize beim Fügevorgang nicht den vorgegebenen Arbeitshub zurücklegt. Vorteilhafterweise ist das Signal ein Steuersignal, mit welchem eine optische und/oder akustische Anzeigeeinrichtung angesteuert wird. Das Signal kann ebenfalls zur Unterbrechung des Fügevorgangs dienen.

Nach einer weiteren vorteilhaften Ausgestaltung der Erfindung liegen die Maximal- und Minimalwerte abrufbar in einem elektrischen Speicher vor. Hierdurch können die Werte je nach Bedarf angepaßt werden. Es können auch mehrere Sätze von Werten im Speicher vorliegen, um unterschiedlichen Anforderungen, beispielsweise bei Werkzeug- oder Materialwechsel, schnell gerecht zu werden.

Nach einer weiteren vorteilhaften Ausgestaltung der Erfindung liegt der vorgegebene Arbeitshub abrufbar in einem Speicher vor. Neben der Möglichkeit, den Arbeitshub manuell zum Beispiel mit Hilfe von Schaltern vorzugeben, kann somit auch der Arbeitshub über einen den Speicher aufweisenden Rechner eingestellt werden.

Nach einer vorteilhaften Weiterbildung dieser Merkmale ist die Eingabe der Werte in den Speicher geschützt. Hierdurch ist gewährleistet, daß Änderungen nur durch Befugte vorgenommen werden können.

Nach einer weiteren vorteilhaften Ausgestaltung der Erfindung werden die Kräfte an meheren Fügestellen gleichzeitig gemessen, wobei die ermittelten Werte von einer gemeinsamen Einrichtung ausgewertet werden.

Nach einer weiteren vorteilhaften Ausgestaltung der Erfindung werden die ermittelten Meßwerte optisch angezeigt. Die optische Anzeige erleichtert die Unterscheidung verschiedener Fehlerarten, um dadurch die geeigneten Gegenmaßnahmen vornehmen zu können. Hierfür können die ermittelten Meßwerte gespeichert werden, um eine nachträgliche Auswertung zu ermöglichen. Gleichzeitig dient die Speicherung der Meßwerte der Qualitätskontrolle, indem bei späteren Reklamationen der Fügevorgang nachgeprüft werden kann.

Die erfindungsgemäße Vorrichtung zur Durchführung des Verfahrens mit den Merkmalen des Anspruchs 19 ist an die Verfahrenserfordernisse vorteilhaft angepaßt. Kraftmeßeinrichtungen sind in der Matrizenaufnahme, bzw im Stempelhalter, oder am Abstreifer vorgesehen, wobei bevorzugt Dehnmeßstreifen oder piezo-elektrische Geber verwendet werden, zum Beispiel ein Piezo-Kraftaufnehmer in der Matrizenaufnahme, ein Piezo-Quermeßdübel im Stempelhalter und ein Piezo-Meßring am Abstreifer. Ein Positionmelder sorgt dafür, daß die Messung genau bei dem zuvor eingestellten Arbeitshub erfolgt. Vorteilhafterweise kann der Positionsmelder in einen Stempelhubbegrenzer aufgenommen sein.

Weitere Vorteile und vorteilhafte Ausgestaltung der Erfindung sind der nachfolgenden Beschreibung, der Zeichnung und den Ansprüchen entnehmbar.

### Zeichnung

Ein Ausführungsbeispiel der Erfindung ist in der Zeichnung dargestellt und im folgenden näher beschrieben.
Es zeigen:
Figur 1 eine Seitenansicht einer erfindungsgemäßen Vorrichtung im Teilschnitt und
Figur 2 ein Diagramm in dem die Stempelkraft (Ordinate) über dem Stempelweg (Abszisse) aufgetragen ist.

### Beschreibung des Ausführungsbeispiels

Die in Figur 1 gezeigte Presse 1 weist einen C-förmigen Rahmen 2 auf, dessen unterer Teil als Pressentisch 3 dient, auf welchem die Matrizenaufnahme 4 für die Matrize 5 angeordnet ist. Am oberen Ausleger 6 des Rahmens 2 ist, der Matrizenaufnahme 4 gegenüberliegend, ein Stempelhalter 7 vorhanden, zur Aufnahme des Stempels 8. Um den Stempelhalter 8 ist eine Abstreifeinrichtung 9 angeordnet, zum Abstreifen von am Stempel hängenden Platten. Der Stempel 8 wird über einen Druckzylinder 10 von einem auf der Oberseite des C-förmigen Rahmens 2 vorhandenen Pressenantrieb 11 auf- und abbewegt.

In der Matrizenaufnahme 4 ist ein Piezo-Kraftaufnehmer vorhanden, mit welchem die durch die Matrize ausgeübte Matrizenkraft ermittelt wird. In dem Stempelhalter 7 ist ein Piezo-Quermeßdübel 12 vorhanden zur Ermittlung der ausgeübten Stempelkraft. Schließlich ist am Abstreifer 9 ein um den Druckzylinder 10 angeordneter Piezo-Meßring 13 vorhanden zur Ermittlung der Abstreifkraft. Der Druckzylinder 10 weist einen Positionsmelder 14 auf, der bei einem vorgegebenen Stempelweg die Kraftmeßeinrichtungen aktiviert die Stempelkraft und eventuell die Matrizenkraft zu messen. Der Positionsmelder kann auch in den Hubbegrenzer 15 aufgenommen sein. Nicht dargestellt sind die Auswerteeinrichtungen und die elektrischen Verbindungen zwischen den Auswerteeinrichtungen und den Meßeinrichtungen.

Das Diagramm von Figur 2 zeigt beispielhaft den Verlauf der Stempelkraft in Abhängigkeit vom Stempelweg bei einem Fügevorgang. Wie aus dem Schaubild ersichtlich steigt die Stempelkraft zwar stetig bis zum Ende des Fügevorgangs an, jedoch nicht linear, sondern je nach Fügephase unterschiedlich. Die verschiedenen Fügephasen sind in der Reihenfolge ihres Ablaufs beim Fügevorgang zunächst kombiniertes Einsenken und Durchsetzen, gefolgt von Stauchen und Breiten, dann Ausfüllen der oberen Kontur der Matrizengravur, Füllen des Ringkanals der Matrize und schließlich Napfrückwärtsfließpressen zum Verschränken der zu verbindenden Plattenelemente ineinander. An dem mit I im Diagramm markierten Wert des Stempelwegs wird die Stempelkraft durch die Kraftmeßeinrichtung gemessen, der Meßwert ist mit II gekennzeichnet. Durch den Minimalwert III und den Maximalwert IV ist ein Intervall V festgelegt. Liegt der Meßwert II innerhalb des Intervalls V, so entspricht der erfolgte Fügevorgang der vorgegebenen Güte. Übersteigt dagegen der Meßwert VI den vorgegebenen Maximalwert IV, so ist die Fügung fehlerhaft. Mögliche Ursachen sind in diesem Fall zu große Blechdicke, zuviel Blechlage, zu hohe Blechfestigkeit oder falsche Werkzeugkombination. Eine fehlerhafte Fügung liegt außerdem vor, wenn der Meßwert VII den Minimalwert III unterschreitet. In diesem Fall können Stempel- oder Matrizenbruch, eine fehlende Blechlage oder falsche Werkzeugkombination die Ursache sein. Eine weitere Möglichkeit einer fehlerhaften Fügung ist durch den mit VIII markierten Punkt angezeigt. Hier konnte der Positiondmelder nicht die Kraftmeßeinrichtung aktivieren, da der Stempel nicht den vorgegebenen Stempelweg zurückgelegt hat. Die Ursache kann entweder eine zu gering eingestellte Pressenkraft, ein nicht komplett ausgeführter Pressenhub oder das nicht Erreichen der Restbodenstarke im Fügepunkt sein.

Das erfindungsgemäße Verfahren kann außer bei Pressen mit hin- und hergehender Stempelbewegung auch bei Verfahren mit einer Drehbewegung des Stempels verwendet werden. Anstelle der Hubbewegung wird dann die Drehbewegung mittels eines Drehwinkelgebers ermittelt. Zusätzlich zu der Kraftmessung kann noch eine Beschleunigungsmessung vorgenommen werden, beispielsweise durch Messung des beim Hub erzeugten Körperschalls, um auch hier die Einhaltung eines Sollwerts mit Toleranzbereich zu gewährleisten. Zu große Beschleunigungen führen zu hohem Materialverschleiß und erhöhter Werkzeugbruchgefahr.

### Bezugszahlenliste

- 1: Presse
- 2: Rahmen
- 3: Pressentisch
- 4: Matrizenaufnahme
- 5: Matrize
- 6: Ausleger
- 7: Stempelhalter
- 8: Stempel
- 9: Abstreifer
- 10: Druckzylinder
- 11: Pressenantrieb
- 12: Piezo-Quermeßdübel
- 13: Piezo-Meßring
- 14: Positionsmelder
- 15: Stempelhubbegrenzer
- I: vorgegebener Stempelweg
- II, VI, VII: mögliche Meßwerte
- III: Minimalwert
- IV: Maximalwert
- V: Intervall

## Patentansprüche

1. Verfahren zum Verbinden aufeinanderliegender dünner Platten, insbesondere Bleche, oder Plattenabschnitte durch Kaltfügen, bei welchem übereinanderliegende Flächenteile der zu verbindenden Platten oder Plattenabschnitte bei einem Arbeitshub durch Zusammenwirken eines Stempels (8) mit einer Matrize (5) gemeinsam tiefgezogen und nachfolgend breitgequetscht werden, mit oder ohne Teilstanzen der Flächenteile, dadurch gekennzeichnet,
- daß unmittelbar nach Beendigung des Quetschvorgangs die Preßkraft gemessen wird, die der Stempel (8) als Stempelkraft oder die Matrize (5) als Matrizenkraft auf die Platten ausübt und
- daß die zum Abstreifen der verbundenen Platten oder Plattenabschnitte vom Stempel (8) erforderliche Abstreifkraft gemessen wird.

2. Verfahren nach Anspruch 1, dadurch gekennzeichnet, daß die Meßwerte (II, VI, VII) der Preßkraft und der Abstreifkraft mit einem vorgegebenen Maximalwert (IV) und einem vorgegebenen Minimalwert (III) verglichen werden.

3. Verfahren nach Anspruch 2, dadurch gekennzeichnet, daß bei Überschreiten eines für die überwachte Kraft vorgegebenen Maximalwerts (IV) und bei Unterschreiten eines vorgegebenen Minimalwerts (III) ein Signal erzeugt wird.

4. Verfahren nach einem der vorhergehenden Ansprüche, dadurch gekennzeichnet, daß ein Signal erzeugt wird, falls der Stempel (8) oder die Matrize (5) beim Fügevorgang nicht den vorgegebenen Arbeitshub (I) zurücklegt.

5. Verfahren nach Anspruch 3 oder 4, dadurch gekennzeichnet, daß das Signal ein Steuersignal ist, mit welchem eine optische und/oder akustische Anzeigeeinrichtung angesteuert wird.

6. Verfahren nach Anspruch 3,4 oder 5, dadurch gekennzeichnet, daß das Signal zur Steuerung der Unterbrechung eines entsprechenden Fügevorgangs verwendet wird.

7. Verfahren nach Anspruch 6, dadurch gekennzeichnet, daß die Fortführung des Verfahrens nach Unterbrechung erst nach Entriegelung möglich ist.

8. Verfahren nach einem der Ansprüche 2 bis 7, dadurch gekennzeichnet, daß die Maximalwerte (IV) und Minimalwerte (III) abrufbar in einem elektrischen Speicher vorliegen.

9. Verfahren nach Anspruch 8, dadurch gekennzeichnet, daß die Maximalwerte und Minimalwerte an einer Kraftmeßeinrichtung (12, 13) manuell oder über einen den Speicher aufweisenden Rechner eingestellt werden können.

10. Verfahren nach Anspruch 8 oder 9, dadurch gekennzeichnet, daß in dem Speicher mehrere Sätze von Maximalwerten (IV) und Minimalwerten (III) gespeichert sind.

11. Verfahren nach einem der vorhergehenden Ansprüche,dadurch gekennzeichnet, daß ein vorgegebener Arbeitshub (I) abrufbar in einem elektrischen Speicher vorliegt.

12. Verfahren nach Anspruch 11, dadurch gekennzeichnet, daß der vorgegebene Arbeitshub (I) an einem Positionsmelder (14) manuell oder über einen den Speicher aufweisenden Rechner eingestellt werden kann.

13. Verfahren nach einem der Ansprüche 8 bis 12, dadurch gekennzeichnet, daß die Eingabe der Maximalwerte (IV) und Minimalwerte (III) und/oder des vorgegebenen Arbeitshubs gegen Entnahme oder Verlust geschützt ist.

14. Verfahren nach einem der vorhergehenden Ansprüche, dadurch gekennzeichnet, daß die Kräfte an mehreren Kaltfügestellen gleichzeitig gemessen und von einer gemeinsamen Auswerteeinrichtung ausgewertet werden.

15. Verfahren nach einem der vorhergehenden Ansprüche, dadurch gekennzeichnet, daß die ermittelten Meßwerte (II, VI, VII) optisch angezeigt werden.

16. Verfahren nach einem der vorhergehenden Ansprüche, dadurch gekennzeichnet, daß die ermittelten Meßwerte (II, VI, VII) elektrisch gespeichert werden.

17. Vorrichtung zur Durchführung des Verfahrens nach einem der vorhergehenden Ansprüche mit einer in einer mechanischen Presse (1) angeordneten Matrize (5) und einem quer zu den verbindenden Platten hin und her angetriebenen Stempel (8), dadurch gekennzeichnet, daß ein Positionsmelder (14) und mindestens eine Kraftmeßeinrichtung (12) zur Messung der Preßkraft, sowie eine Kraftmeßeinrichtung (13) zur Messung der Abstreifkraft am Abstreifer (9) vorhanden sind.

18. Vorrichtung nach Anspruch 18 dadurch gekennzeichnet, daß ein Geber bewegungsschlüßig mit dem Stempel (8) verbunden ist für eine Linear oder Drehendbewegung.

19. Vorrichtung nach Anspruch 17 oder 18, dadurch gekennzeichnet, daß als Kraftmeßeinrichtung (12, 13) ein oder mehrere Piezo-Elemente dient bzw dienen.

20. Vorrichtung nach Anspruch 17 oder 18, dadurch gekennzeichnet, daß als Kraftmeßeinrichtung (12, 13) ein oder mehrere Dehnmeßstreifen dient bzw dienen.

21. Vorrichtung nach einem der Ansprüche 17 bis 20, dadurch gekennzeichnet, daß die Kraftmeßeinrichtung zur Messung der Preßkraft in einer Aufnahme der Matrize (5) oder am Pressentisch (3) vorhanden ist.

22. Vorrichtung nach einem der Ansprüche 17 bis 21, dadurch gekennzeichnet, daß die Kraftmeßeinrichtung zur Messung der Preßkraft (12) zwischen Stempel (8) und Antriebseinrichtung (10) vorhanden ist.

23. Vorrichtung nach einem der Ansprüche 17 bis 22, dadurch gekennzeichnet, daß der Positionsmelder (14) in einen Stempelhubbegrenzer (15) aufgenommen ist.

## Claims

1. Method of joining thin mating plates especially sheet metal or plate sections by cold joining in which the mating surfaces of the plates or plate sections to be joined are deep drawn and squeezed flat in a single working stroke by an interaction of the die (8) and the mold (5) with or without partial punching of the surfaces, characterized in that
- the pressing force exercised on the plates as stamping force by the die (8) or as matrix force by the mold (5) is measured immediately after squeezing and that
- the skimming force needed by the die (8) to skim off the joined plates or plate sections is measured.

2. Method according to claim 1., characterized in that the measured values (II, VI, VII) for pressing force and skimming force are compared to a set maximum value (IV) and a set minimum value (III).

3. Method according to claim 2., characterized in that a signal is effected when the maximum value (IV) is exceeded or the minimum value (III) falls short.

4. Method according to one of the above claims characterized in that a signal is effected when either the die (8) or the mould (5) do not travel the set working stroke (I) in the joining process.

5. Method according to claims 3. or 4., characterized in that the signal is a control signal controlling an acoustic and/or visual display.

6. Method according to claims 3., 4., or 5., characterized in that the signal is used to interrupt the respective joining process.

7. Method according to claim 6., characterized in that in the case of an interruption the process can only be continued after unlocking.

8. Method according to one of the claims 2. through 7., characterized in that the maximum (IV) and minimum (III) values are stored in an electronic memory for recall.

9. Method according to claim 8., characterized in that the maximum and minimum values can be adjusted by a force measuring device (12, 13) either manually or using a computer featuring the above mentioned memory.

10. Method according to claims 8. or 9., characterized in that the memory stores different sets of maximum (IV) and minimum (III) values.

11. Method according to one of the above claims, characterized in that a set working stroke (I) is stored in the electronic memory for recall.

12. Method according to claim 11., characterized in that the set working stroke (I) can be adjusted at a position indicator (14) either manually or by a computer featuring a memory.

13. Method according to one of the claims 8. through 12., characterized in that the input of the maximum (IV) and minimum (III) values and/or the set working stroke is protected against misuse or loss.

14. Method according to one of the above claims characterized in that the forces are measured at several cold joining points at the same time, and the values are processed by the same data processing device.

15. Method according to one of the above claims, characterized in that the elicited values (II, VI, VII) are displayed visually.

16. Method according to one of the above claims, characterized in that the elicited values (II, VI, VII) are stored electronically.

17. Device for carrying out the method according to one of the above claims using a mould (5) positioned in a mechanical press (1) and a die (8) driven to and fro at right angles to the plates to be joined, characterized in that a position indicator (14) and at least one force measuring device (12) for measuring the pressing force and a force measuring device for measuring the skimming force are present.

18. Device according to claim 17., characterized in that a transmitter is connected motion-locking to the die (8) to effect a linear or rotary motion.

19. Device according to claims 17. or 18., characterized in that one or several piezo elements serve as force measuring devices (12, 13).

20. Device according to claim 17. or 18., characterized in that one or several strain gauges serve as force measuring devices (12, 13).

21. Device according to one of the claims 17. through 20., characterized in that the force measuring device for measuring the pressing force is positioned in a mould mount (5) or on the press table (3).

22. Device according to one of the claims 17. through 21., characterized in that the force measuring device (12) is positioned between die (8) and pressure cylinder (10).

23. Device according to one of the claims 17. through 22., characterized in that the position indicator (14) is integrated into a stroke limiter (15).

## Revendications

1. Procédé pour joindre des plaques minces superposées, notamment des tôles ou des sections de plaques, par jonction à froid, où des parties des surfaces superposées des plaques ou des sections de plaques devant être jointes sont embouties et écrasées pendant une course de travail, par l'action commune d'un poinçon (8) et d'une matrice (5), avec ou sans étampage partiel des surfaces, caractérisé par le fait
- que directement après l'opération d'écrasement, la force de pression exercée sur les plaques par le poinçon (8) comme force de poinçonnage ou par la matrice (5) comme force de matriçage est mesurée
- et que la force de raclage, nécessaire pour dévêtir le poinçon (8) des plaques ou sections de plaques qui ont été jointes, est mesurée.

2. Procédé selon la revendication 1, caractérisé par le fait que les valeurs mesurées (II, VI, VII) de la force de pression et de la force de raclage sont comparées à une valeur maximale donnée (IV) et à une valeur minimale donnée (III).

3. Procédé selon la revendication 2, caractérisé par le fait qu'un signal est déclenché lorsque la force surveillée dépasse une valeur maximale donnée (IV) ou lorsqu'elle est inférieure à une valeur minimale donnée (III).

4. Procédé selon une des revendications précédentes, caractérisé par le fait que le signal est déclenché lorsque le poinçon (8) ou la matrice (5) n'effectuent pas la course de travail prescrite (I) pour l'opération de jonction.

5. Procédé selon la revendication 3 ou 4, caractérisé par le fait que le signal est un signal de commande, par lequel est commandé un dispositif de signalisation optique et/ou acoustique.

6. Procédé selon la revendication 3, 4 ou 5, caractérisé par le fait que le signal est utilisé pour commander l'interruption d'une opération de jonction correspondante.

7. Procédé selon la revendication 6, caractérisé par le fait qu'après une interruption, il n'est possible de reprendre le procédé qu'après avoir opéré un déverrouillage.

8. Procédé selon une des revendications 2 à 7, caractérisé par le fait que les valeurs maximales (IV) et les valeurs minimales (III) ont été sauve-gardées et peuvent être lues dans une mémoire électrique.

9. Procédé selon la revendication 8, caractérisé par le fait que les valeurs maximales et les valeurs minimales d'un dispositif de mesure des forces (12, 13) peuvent être réglées manuellement ou par l'ordinateur équipé de la mémoire.

10. Procédé selon une des revendications 8 ou 9, caractérisé par le fait que plusieurs séries de valeurs maximales (IV) et de valeurs minimales (III) ont été sauve gardées dans la mémoire.

11. Procédé selon une des revendications précédentes, caractérisé par le fait qu'une course de travail donnée (I) a été sauvegardée et peut être lue dans une mémoire électrique.

12. Procédé selon la revendication 11, caractérisé par le fait que la course de travail prescrite (I) peut être réglée manuellement sur un dispositif de signalisation de la position (14) ou par l'ordinateur équipé de la mémoire.

13. Procédé selon une des revendications 8 à 12, caractérisé par le fait que l'introduction des valeurs maximales (IV) et des valeurs minimales (III) et/ou de la course de travail prescrite (I) est protégée contre une lecture ou une perte.

14. Procédé selon une des revendications précédentes, caractérisé par le fait que les forces sont mesurées simultanément à plusieurs points de jonction à froid et qu'elles sont exploitées par un dispositif d'exploitation commun.

15. Procédé selon une des revendications précédentes, caractérisé par le fait que les valeurs mesurées (II, VI, VII) sont affichées visuellement.

16. Procédé selon une des revendications précédentes, caractérisé par le fait que les valeurs mesurées (II, VI, VII) sont sauvegardées électriquement.

17. Dispositif pour la mise en oeuvre du procédé selon une des revendications précédentes, avec une matrice (5) disposée dans une presse mécanique (I), et avec un poinçon (8) entraîné dans un mouvement de va-et-vient transversal par rapport aux plaques devant être jointes, caractérisé par le fait qu'il y a un dispositif de signalisation de la position (14), au moins un dispositif de mesure de la force de pression (12) et un dispositif de mesure de la force de raclage (15) du dévêtisseur (9).

18. Dispositif selon la revendication 17, caractérisé par le fait que pour un mouvement linéaire ou rotatif, un manipulateur est relié au poinçon (8) par le mouvement.

19. Dispositif selon la revendication 17 ou 18, caractérisé par le fait qu'un ou plusieurs piézoéléments servent de dispositif de mesure des forces (12, 13).

20. Dispositif selon la revendication 17 ou 18, caractérisé par le fait qu'une ou plusieurs jauges extensométriques servent de dispositif de mesure des forces (12, 13).

21. Dispositif selon une des revendications 17 à 20, caractérisé par le fait que le dispositif de mesure de la force de pression se trouve dans le mandrin de la matrice (5) ou sur la table (3) de la presse.

22. Dispositif selon une des revendications 17 à 21, caractérisé par le fait que le dispositif de mesure de la force de pression (12) se trouve entre le poinçon (8) et le dispositif d'entraînement (10).

23. Dispositif selon une des revendications 17 à 22, caractérisé par le fait que le dispositif de signalisation de la position (14) est logé dans un limiteur (15) de la course du poinçon.
